# EUROPÄISCHE PATENTSCHRIFT

(11) **EP 0 708 695 B1**
(45) Veröffentlichungstag und Bekanntmachung des Hinweises auf die Patenterteilung: **02.07.1997**
(21) Anmeldenummer: 95917888.0
(22) Anmeldetag: 10.05.1995
(51) Int. Cl.: B08B 9/02

(54) **EINRICHTUNG UND VERFAHREN ZUR REINIGUNG UND ENTSCHICHTUNG VON ERDVERLEGTEN ROHRLEITUNGEN WIE GAS-, WASSER- UND ABWASSERLEITUNGEN**
DEVICE AND PROCESS FOR CLEANING AND REMOVING COATINGS FROM BURIED SYSTEMS LIKE GAS, WATER AND DRAIN PIPES
PROCEDE ET DISPOSITIF PERMETTANT DE NETTOYER ET D'ENLEVER LES DEPOTS FORMES A L'INTERIEUR DE CANALISATIONS ENTERREES, COMME DES CANALISATIONS D'ALIMENTATION EN GAZ, DES CONDUITES D'EAU ET DES EGOUTS

(30) Priorität: 11.05.1994 DE 4416721
(43) Veröffentlichungstag der Anmeldung: 01.05.1996
(73) Patentinhaber: Preussag Rohrsanierung GmbH, 13587 Berlin (DE)
(72) Erfinder: FÖRSTER, Manfred, D-30459 Hannover (DE)
(74) Vertreter: Köckeritz, Günter
(86) Internationale Anmeldenummer: DE9500598
(87) Internationale Veröffentlichungsnummer: WO9531295

(56) Entgegenhaltungen:
- WO-A-92/01121
- DE-U- 9 204 265
- US-A- 4 661 848
- US-A- 5 347 677

## Beschreibung

Die vorliegende Erfindung betrifft eine Einrichtung und ein Verfahren zur Reinigung und Entschichtung von erdverlegten Rohrleitungen wie Gas-, Wasser- und Abwasserleitungen gemäß dem Oberbegriff des Anspruches 1 beziehungsweise 6.

Rohrleitungen verschmutzen bekanntermaßen nach längerer Betriebsdauer und müssen daher bei zu starker Verschmutzung gereinigt werden, um Verschmutzungen der durchströmenden Medien beziehungsweise Strömungsverluste zu vermeiden. Des weiteren ist nach längerer Betriebsdauer auch eine meist vorhandene Innenbeschichtung, zum Beispiel aus Bitumen, zu entfernen, um die Rohrleitung mittels einer neuen Beschichtung sanieren zu können. Zur Durchführung dieser Reinigungs- und Entschichtungsarbeiten sind verschiedene Verfahren und Einrichtungen bekannt. So können die Rohrleitungen beispielsweise mechanisch gereinigt, sandgestrahlt oder aber mit Wasserhöchstdruck gespült werden.

Bei einem bekannten Wasserhöchstdruck-Spülverfahren werden Rotationswasserfräsen eingesetzt. Diese bestehen aus einem Tragkörper und einer Drehdurchführung, die über auswechselbare Rotationsfräsköpfe für unterschiedliche Rohrnennweiten verfügt. Auf dem Umfang der Rotationsfräsköpfe sind Hochdruckwasserdüsen verteilt, die nach hinten und in Umfangsrichtung geneigt sind. Zur Durchführung der Reinigung beziehungsweise Entschichtung wird an den Tragkörper ein Wasserhochdruckschlauch angeschlossen, der mit einer mobilen Wasserhöchstdruckanlage verbunden ist. Des weiteren wird an die Fräse ein Zugseil eingehängt, das von einer Seilwinde abläuft. Nach dem Einschalten des Wasserhöchstdruckes arbeitet sich die Fräse selbsttätig in die Rohrleitung hinein, wobei der Vortrieb über das Zugseil und die Seilwinde gesteuert wird. Die auf dem Fräskopf angebrachten Düsen dienen gleichzeitig als Reinigungs- (Fräs-), Rotations- und Vortriebsdüsen.

Das von der Rohrinnenwandung abgelöste Material und das Schmutzwasser werden durch die mit sehr hoher Geschwindigkeit aus den Düsen des Fräskopfes austretenden Wasserstrahlen zum Teil nach hinten aus dem zu reinigenden Rohrleitungsabschnitt ausgetragen, bleiben zum Teil aber auch mit zunehmender Entfernung vom Einsetzpunkt der Rohrfräse in der Rohrleitung liegen. Wenn die Fräse am Ende des zu reinigenden Rohrleitungsabschnittes angekommen ist, wird der verwendete Rotationsfräskopf durch einen neuen Rotationsfräskopf ersetzt. Dessen Durchmesser ist auf die Rohrnennweite beziehungsweise durch die auf den ersten Arbeitsgang geschaffene lichte Weite der Rohrleitung angepaßt. Nach dem Auswechseln des Rotationsfräskopfes wird der Wasserhöchstdruck wieder eingeschaltet und die Fräse mittels der Seilwinde entgegen der Düsenvortriebsrichtung durch die Rohrleitung zurückgezogen. Dabei wird weiteres Material von der Rohrinnenwandung abgestrahlt und das im ersten Arbeitsgang bereits abgelöste Material unter der Wirkung der Höchstdruckwasserstrahlen aus der Rohrleitung hinausgefördert.

Diese Reinigungs- beziehungsweise Entschichtungsarbeitsgänge werden so oft wiederholt, bis die Verschmutzung beziehungsweise die Beschichtung von der Rohrinnenwandung entfernt ist.

Bei dieser Reinigungs- beziehungsweise Entschichtungsarbeit verbleibt ein beträchtlicher Anteil des abgelösten Materiales sowie des Schmutzwassers in der Rohrleitung. Diese Ablagerungen müssen aus der Rohrleitung entfernt werden, da sie den Erfolg der nachfolgenden Sanierungsarbeiten beeinträchtigen. Im Anschluß an die Fräsarbeiten werden daher die Ablagerungen und das Reststehwasser aus der Rohrleitung abgesaugt. Das geschieht mittels Saugschläuchen oder dadurch, daß im gesamten, gereinigten Rohrleitungsabschnitt ein Vakuum erzeugt wird. Nachteilig an diesen bekannten Vorgehensweisen ist, daß aufgrund der Länge des Saugschlauches beziehungsweise der Länge des Rohrleitungsabschnittes der erzielbare Unterdruck nicht ausreicht, die in der Rohrleitung verbliebenen Rückstände zu beseitigen.

Hier soll die vorliegende Erfindung Abhilfe schaffen, deren Aufgabe darin besteht, die Entfernung von Reststehwasser mit Feststoffanteilen nach erfolgter Reinigung und Entschichtung zu vereinfachen und gleichzeitig effektiver zu gestalten.

Gelöst wird diese Aufgabe mittels einer Einrichtung nach dem Oberbegriff des Anspruches 1, die erfindungsgemäß dadurch gekennzeichnet ist, daß an den Fräskopf über eine starre, nicht rotierende Achse eine Luftschleuse angekoppelt ist, die den freien Rohrquerschnitt im Abstand vom Fräskopf abdrosselt.

Weitere vorteilhafte Ausgestaltungen der Luftschleuse ergeben sich aus den Unteransprüchen.

Die Einrichtung wird gemäß dem Verfahren nach dem Oberbegriff des Anspruches 6 derart eingesetzt, daß an den zur Endreinigung verwendeten Fräskopf eine Luftschleuse angekoppelt ist beziehungsweise wird und daß die Rotationswasserfräse nach dem Einschalten des Wasserhöchstdruckes zusammen mit der angehängten Luftschleuse entgegen der Düsenvortriebsrichtung mittels der Seilwinde durch die Rohrleitung zurückgezogen wird.

Bei der vorliegenden Erfindung wird die Injektorwirkung der mit Höchstgeschwindigkeit aus den Düsen des Fräskopfes austretenden Wasserstrahlen ausgenutzt. Die im Abstand vom Fräskopf beziehungsweise den Wasserdüsen angeordnete Schleuse dichtet die Rohrleitung in ausreichendem Maße ab, so daß zwischen der Rotationswasserfräse und der Schleuse ein Vakuum aufgebaut wird, was mit dem kontinuierlichen Zurückziehen des Fräskopfes zunimmt. Dadurch entsteht eine starke Sogwirkung zur Fräse hin, durch die der größte Teil des hinter der Fräse zurückgebliebenen Reststehwassers und der Feststoffe vor die Wasserdüsen des Fräskopfes gelangen und dann durch die direkte Wirkung der Wasserstrahlen vor der Fräse her aus der Rohrleitung befördert wird.

Aufgrund der vorliegenden Erfindung sind externe Vakuumquellen mit den oben geschilderten Nachteilen nicht mehr erforderlich, sondern die ohnehin erforderliche Rotationswasserfräse wird als Vakuumquelle genutzt. Im Ergebnis liegt eine saubere, trockene, für die nachfolgenden Sanierungsarbeiten bestens präparierte Rohrleitung vor.

Die Erfindung wird nachstehend anhand eines Ausführungsbeispieles näher erläutert. In der dazugehörigen Zeichnung zeigt:
- Fig. 1: ein Gesamtschema einer nach der vorliegenden Erfindung durchgeführten Gasrohrreinigung,
- Fig. 2: schematisch einen Vorreinigungsarbeitsgang und
- Fig. 3: schematisch einen Endreinigungsarbeitsgang.

Je nach Verschmutzungsgrad sind in der Regel zwei Arbeitsgänge erforderlich, ein Vorbereitungsarbeitsgang und ein Endreinigungsarbeitsgang. In beiden Arbeitsgängen werden Rotationswasserfräsen 1 eingesetzt. Diese bestehen aus einem Rotationsfräskopf 2, einer Drehdurchführung 3 sowie einem Tragkörper 4. Auf dem Umfang des Rotationsfräskopfes 2 symmetrisch verteilt sind Hochdruckwasserdüsen, die zum Tragkörper 4 hin und in Umfangrichtung des Rotationsfräskopfes 2 geneigt sind. Der Tragkörper 4 der Rotationswasserfräse 1 ist mit einem Anschluß für einen Wasserhochdruckschlauch 5 versehen. Wie am besten aus Fig. 1 hervorgeht, ist dieser Schlauch 5 mit einer mobilen Wasserhöchstdruckanlage 6 verbunden, wobei er über eine Schlauchtrommel 7 geführt ist. Der Tragkörper 4 der Rotationswasserfräse 1 besitzt weiterhin eine Aufhängung für ein Zugseil 8, das mit einer Seilwinde 9 verbunden ist.

Aufgrund der symmetrischen Anordnung der gleichstarken Düsen am Rotationsfräskopf 2 erfolgt automatisch eine Zentrierung des Rotationsfräskopfes 2 in der Rohrseele. Jedoch lastet durch den am Tragkörper 4 angeschlossenen Wasserhochdruckschlauch 5 und das Zugseil 8 eine einseitige Last an der Rotationswasserfräse 1, die durch ein koaxial angebrachtes Gleitschlittensystem aufgefangen wird. Die Kufen dieses Gleitschlittensystems können den jeweiligen Rohrnennweiten beziehungsweise dem aufgrund der Verschmutzungen noch vorhandenen Innendurchmesser der Rohrleitung angepaßt werden. Dieses Gleitschlittensystem entspricht dem Stand der Technik und ist daher nicht weiter dargestellt.

Zur Beseitigung der Ablagerungen 10 in einem Vorreinigungsarbeitsgang wird die Rotationswasserfräse 1 in die Rohrleitung eingesetzt. Der Durchmesser des Rotationsfräskopfes 2 beziehungsweise der gesamten Rotationswasserfräse 1 ist dabei auf den durch die Verschmutzung noch verbleibenden Innendurchmesser der Rohrleitung angepaßt. Nach dem Einschalten des Wasserhöchstdruckes arbeitet sich die Rotationswasserfräse 1 ohne Fremdschub in die zu reinigende Rohrleitung hinein. Die kontinuierliche Arbeitsgeschwindigkeit wird durch die neben der Hochdruckschlauchtrommel 7 der in der Nähe der Reinigungsöffnung stationierte Seilwinde 9 gesteuert.

Der Vorteil der Wasserhöchstdruckstrahlen liegt darin, daß diese an die verschiedenen Anforderungen und Zielsetzungen des Abtragens angepaßt werden können. Das erfolgt durch
- Regulierung der Motordrehzahl des Pumpenantriebes,
- Abstand der Düsen zur Rohrinnenwandung,
- Anzahl der Düsen,
- Veränderung der Drehgeschwindigkeit durch Verstellung der Düsenwinkel und
- Änderung der Verweildauer beziehungsweise des Vorschubs der Rotationswasserfräse.

Das durch die Arbeit der Rotationswasserfräse 1 abgelöste Material und das Schmutzwasser werden durch die Wirkung des Hochgeschwindigkeitsstrahles zum Teil nach hinten gefördert und dort in einer Auffangwanne 11 aufgefangen. Statt der Wanne 11 kann ein nach oben offener Sack einerseits an das Rohrende befestigt und auf der anderen Seite an Schnurnägeln aufgehängt werden, um das Reinigungswasser und das abgelöste Material aus der Rohrleitung aufzufangen.Von dort wird das aufgefangene Material über einen Saugschlauch 12 einer Wasseraufbereitungsanlage zugeführt.

Wenn die Rotationswasserfräse 1 nach Beendigung des Vorreinigungsarbeitsganges am Ende der Rohrleitung, an dem ebenfalls eine Auffangwanne 11 angeordnet ist, angelangt ist, wird der Wasserhöchstdruck abgestellt. Der im Vorreinigungsarbeitsgang verwendete Rotationsfräskopf 2 wird dann durch einen neuen Rotationsfräskopf 2 ersetzt, dessen Durchmesser so gewählt ist, daß der Abstand seiner Wasserdüsen zur Rohrinnenfläche möglichst gering und somit der Wirkungsgrad bis fast zu 100 % genutzt werden kann. An diesem Fräskopf 2 ist über einen Wirbel 20 und eine starre Achse 14 eine Luftschleuse 15 angekoppelt. Der Abstand dieser Luftschleuse 15 zum Rotationsfräskopf 2 beträgt etwa 1 bis 1,5 m.

Die Rotationsschleuse 15 besteht aus zwei voneinander beabstandeten flexiblen Tellern 16, die ortsfest an der Achse 14 befestigt sind. Die beiden Teller 16 der Luftschleuse 15 sind mit Gleitkufen 17 versehen. Aus der Darstellung nach Fig. 3 ist zu erkennen, daß die beiden Teller 16 an ihren unteren Enden abgeflacht sind, so daß sich dort eine bevorzugte Luftströmung ausbilden kann.

In einer bevorzugten Ausführungsform besteht die Luftschleuse (15) aus einem auf einer starren Achse (14) ortsfest angeordneten, flexiblen Teller (16) und einem an diesem Teller angeordneten verformbaren Packer. Dieser Packer kann kegelförmig ausgebildet sein und ist in seinem maximalen Durchmesser nicht größer als der Teller. Diese Variante hat den Vorzug, daß die damit erreichte Reduzierung des Querschnittes zur Optimierung der Luftströmungsgeschwindigkeit führt.

Zur Durchführung des Endreinigungsarbeitsganges wird die mit der angehängten Luftschleuse 15 versehene Rotationswasserfräse 1 in die Rohrleitung eingesetzt und der Wasserhöchstdruck wieder eingeschaltet. Mittels der Seilwinde 9 und des Zugseiles 8 wird die Rotationswasserfräse 1 nun entgegen der Düsenvortriebsrichtung stufenlos durch die Rohrleitung zurückgezogen. Aufgrund der Injektorwirkung der mit sehr hoher Geschwindigkeit aus den Düsen austretenden Wasserstrahlen baut sich dabei in dem Raum zwischen der Rotationswasserfräse 1 und der Luftschleuse 15 ein Unterdruck auf. Dieser Unterdruck bewirkt, daß hinter der Rotationswasserfräse 1 zurückbleibendes Material sowie Schmutzwasser in dem Bereich der Wasserdüsen des Rotationsfräskopfes 2 gelangen und unter der Wirkung der Hochdruckwasserstrahlen vor der Rotationswasserfräse 1 her aus der Rohrleitung in die Auffangwanne 11 gespült werden.

Die bereits oben erwähnten Abflachungen an den Tellern 16 der Luftschleuse 15 bewirken, daß sich am Boden der Rohrleitung, also dort, wo sich die Ablagerungen befinden, eine bevorzugte starke Luftströmung ausbilden kann. Durch diese Luftströmung werden nicht nur die zwischen der Rotationswasserfräse 1 und der Luftschleuse 15 verbliebenen Rückstände vor die Rotationswasserfräse 1 gefördert, sondern auch die hinter der Luftschleuse 15 noch verbliebenen Rückstände, so daß das Rohr völlig trocken zurückbleibt.

Der Erfolg der Reinigung und Entschichtung der Rohrleitung wird mittels eines Kamerawagens 19 mit Rohrkamera überwacht. Die Aufzeichnung der Kamerabilder erfolgt in einem Servicewagen 18.

Das bei der Reinigung aufgefangene Schmutzwasser und die Feststoffe werden in einem Wasserbehälter der Wasseraufbereitungsanlage 13 gepumpt. Die Feststoffe werden aussedimentiert und in Endpacksäcke verpackt. Das Schmutzwasser wird gefiltert und steht als Brauchwasser wieder zur Verfügung beziehungsweise kann in die Kanalisation als solches abgeleitet werden.

## Patentansprüche

1. Einrichtung zur Reinigung und Entschichtung von erdverlegten Rohrleitungen wie Gas-, Wasser- und Abwasserleitungen, die eine Rotationswasserfräse (1) aufweist, bestehend aus einem Tragkörper (4), an den ein Wasserhochdruckschlauch (5) und ein Zugseil (8) anschließbar sind und einem über eine Drehdurchführung (3) mit dem Tragkörper (4) verbundenen, auswechselbaren Fräskopf (2), auf dessen Umfang verteilt Hochdruckwasserdüsen mit einer Neigung nach hinten zum Tragkörper (4) hin und mit einer Neigung in Umfangsrichtung angeordnet sind, dadurch gekennzeichnet,
daß an den Fräskopf (2) über eine starre, nicht rotierende Achse (14) eine Luftschleuse (15) ankoppelbar ist, die den freien Rohrquerschnitt im Abstand vom Fräskopf (2) abdrosselt.

2. Einrichtung nach Anspruch 1, dadurch gekennzeichnet,
daß die Luftschleuse (15) aus mindestens einem auf einer starren Achse (14) ortsfest angeordneten, flexiblen Teller (16) besteht.

3. Einrichtung nach Anspruch 2, dadurch gekennzeichnet,
daß der oder die Teller (16) an ihren Unterseiten abgeflacht sind.

4. Einrichtung nach den Ansprüchen 2 und 3, dadurch gekennzeichnet,
daß der oder die Teller (16) mit Gleitkufen (17) versehen sind.

5. Einrichtung nach Anspruch 1, dadurch gekennzeichnet,
daß die Luftschleuse (15) aus mindestens einem auf einer starren Achse (14) ortsfest angeordneten, flexiblen Teller (16) besteht und das an diesem Teller ein verformbarer Packer angeordnet ist.

6. Verfahren zur Reinigung und Entschichtung von erdverlegten Rohrleitungen wie Gas-, Wasser- und Abwasserleitungen unter Verwendung einer Einrichtung nach Anspruch 1, wobei in einem Vorreinigungsarbeitsgang eine im Durchmesser auf die lichte Weite der zugesetzten Rohrleitung angepaßte Rotationswasserfräse (1) in die Rohrleitung eingesetzt wird, die über einen Wasserhochdruckschlauch (5) mit einer mobilen Wasserhöchstdruckanlage (6) und über ein Zugseil (8) mit einer Seilwinde (9) verbunden ist und sich nach dem Einschalten des Wasserhöchstdruckes unter der Wirkung der aus den Düsen des Fräskopfes (2) austretenden Hochgeschwindigkeitsstrahlen selbsttätig in die Rohrleitung hineinarbeitet, wobei der Vortrieb über das Zugseil (8) und die Seilwinde (9) gesteuert wird, bis die Rotationswasserfräse (1) am Ende des Rohrleitungsabschnittes angekommen ist, dadurch gekennzeichnet,
daß nach Beendigung des Vorreinigungsarbeitsganges der Fräskopf (2) durch einen anderen, in seinem Durchmesser auf die Rohrnennweite abgestimmten ersetzt wird, an den eine Luftschleuse (15) angekoppelt ist beziehungsweise wird und daß die Rotationswasserfräse (1) nach dem Einschalten des Wasserhöchstdruckes zusammen mit der angehängten Luftschleuse (15) entgegen der Düsenvortriebsrichtung mittels der Seilwinde (9) durch die Rohrleitung zurückgezogen wird.

## Claims

1. Apparatus for cleaning and removing the coating from underground pipes such as gas, water and drainage pipes, which includes a rotational water milling cutter (1), comprising a supporting body (4), to which a high-pressure water hose (5) and a cable (8) are connectable, and an interchangeable milling head (2) connected to the supporting body (4) via a rotary duct (3), high-pressure water nozzles being distributed over the circumference of said milling head and being disposed with an inclination rearwardly towards the supporting body (4) and with an inclination in the circumferential direction, characterised in that an air lock (15) can be coupled to the milling head (2) via a rigid, non-rotating axle (14) and shuts-off the free tubular cross-section at a spacing from the milling head (2).

2. Apparatus according to claim 1, characterised in that the air lock (15) comprises at least one flexible plate (16) disposed in a fixed manner on a rigid axle (14).

3. Apparatus according to claim 2, characterised in that the plate or plates (16) are flattened on their undersides.

4. Apparatus according to claims 2 and 3, characterised in that the plate or plates (16) are provided with sliding runners (17).

5. Apparatus according to claim 1, characterised in that the air lock (15) comprises at least one flexible plate (16) disposed in a fixed manner on a rigid axle (14), and in that a deformable reel is disposed on this plate.

6. Method for cleaning and removing the coating from underground pipes such as gas, water and drainage pipes by employing an apparatus according to claim 1, whereby a rotational water milling cutter (1), which is adapted in diameter to the inside width of the attached pipe, is inserted into the pipe in a preliminary cleaning operation, said cutter being connected via a high-pressure water hose (5) to a mobile maximum-pressure water system (6) and via a cable (8) to a cable winch (9) and being automatically incorporated in the pipe, after the introduction of the maximum pressure of water, by the action of the high-speed jets emerging from the nozzles of the cutting head (2), whereby the propulsion is controlled via the cable (8) and the cable winch (9) until the rotational water milling cutter (1) reaches the end of the pipe section, characterised in that, after the end of the preliminary cleaning operation, the cutting head (2) is replaced by another head, which is adapted in diameter to the nominal width of the pipe, to which head an air lock (15) is or respectively may be connected, and in that the rotational water milling cutter (1), together with the attached air lock (15), is pulled-back through the pipe, after the introduction of the maximum pressure of water, in opposition to the direction of propulsion of the nozzles by means of the cable winch (9).

## Revendications

1. Dispositif pour le nettoyage et la désincrustation de conduites tubulaires enterrées, telles que des conduites de gaz, d'eau et d'eaux usées, qui présente une fraise (1) rotative à eau constituée d'un corps porteur (4) auquel peuvent être raccordés un tuyau flexible (5) à haute pression et un câble de traction (8), et d'une tête de fraisage (2) remplaçable, reliée au corps porteur (4) par un raccord rotatif (3), à la périphérie de laquelle sont réparties des buses d'eau sous haute pression qui présentent une inclinaison arrière vers le corps porteur ainsi qu'une inclinaison dans la direction périphérique, caractérisé en ce qu'une soupape à air (15) peut être accouplée à la tête de fraisage (2) par l'intermédiaire d'un axe rigide non rotatif (14), laquelle soupape à air réduit la section transversale libre du tube à distance de la tête de fraisage (2).

2. Dispositif selon la revendication 1, caractérisé en ce que la soupape à air (15) est constituée d'au moins un plateau flexible (16) disposé fixement sur un axe rigide (14).

3. Dispositif selon la revendication 2, caractérisé en ce que le ou les plateaux (16) présentent un méplat sur leur face inférieure.

4. Dispositif selon les revendications 2 et 3, caractérisé en ce que le ou les plateaux (16) sont dotés de patins de glissement (17).

5. Dispositif selon la revendication 1, caractérisé en ce que la soupape à air (15) est constituée d'au moins un plateau flexible (16) disposé fixement sur un axe rigide (14), et en ce qu'une garniture déformable est disposée sur ce plateau.

6. Procédé pour le nettoyage et la désincrustation de conduites tubulaires enterrées telles que des conduites de gaz, d'eau et d'eaux usées, avec utilisation d'un dispositif selon la revendication 1, dans lequel, dans une opération de travail de pré-nettoyage, une fraise (1) rotative à eau dont le diamètre est adapté à la petite largeur de la conduite tubulaire concernée est insérée dans la conduite tubulaire, est reliée par l'intermédiaire d'un tuyau flexible (5) à eau sous haute pression à une installation mobile (6) d'eau sous très haute pression, et est reliée par un câble de traction (8) à un enrouleur de câble (9), et en ce qu'après le branchement de la très haute pression d'eau, sous l'effet des jets d'eau à haute vitesse sortant par les buses de la tête de fraisage (2), celle-ci avance d'elle-même dans la conduite tubulaire, l'avancement étant contrôlé par le câble de traction (8) et l'enrouleur de câble (9), jusqu'à ce que la fraise (1) rotative à eau soit arrivée à l'extrémité du tronçon de conduite tubulaire, caractérisé en ce que
lorsque l'opération de travail de pré-nettoyage est terminée, la tête de fraisage (2) est remplacée par une autre tête de fraisage dont le diamètre est adapté à la largeur nominale du tube et à laquelle est accouplée une soupape à air (15), et en ce que, après le branchement de l'eau sous très haute pression, la fraise rotative à eau (1) est retirée, en même temps que la soupape à air (15) qui lui est accrochée, par l'intermédiaire de l'enrouleur de câble (9) et le long de la conduite tubulaire, dans la direction opposée à la direction d'avancement des buses.
